# EUROPÄISCHE PATENTSCHRIFT

(11) **EP 0 228 427 B1**
(45) Veröffentlichungstag und Bekanntmachung des Hinweises auf die Patenterteilung: **10.02.1993**
(21) Anmeldenummer: 86904160.8
(22) Anmeldetag: 09.07.1986
(51) Int. Cl.: H01P 1/12, H01H 51/14

(54) **BEWEGUNGSANORDNUNG**
MOVEMENT SYSTEM
SYSTEME DE MOUVEMENT

(30) Priorität: 11.07.1985 DE 3524713
(43) Veröffentlichungstag der Anmeldung: 15.07.1987
(73) Patentinhaber: TELDIX GmbH, D-69046 Heidelberg (DE)
(72) Erfinder: AUER, Werner, D-6901 Wiesenbach (DE); RUFF, Gerd, D-6900 Heidelberg 1 (DE)
(74) Vertreter: Wiechmann, Manfred, Dipl.-Ing.
(86) Internationale Anmeldenummer: EP8600405
(87) Internationale Veröffentlichungsnummer: WO8700349

(56) Entgegenhaltungen:
- DE-A- 3 315 682
- DE-A- 3 441 728
- DE-B- 1 212 605
- FR-A- 2 526 993
- GB-A- 2 029 529

## Beschreibung

Die Erfindung betrifft eine Bewegungsanordnung insbesondere zum Einstellen des Rotors eines Hochfrequenzschalters in vorgegebene Schaltstellungen.

Es ist aus der DE-OS 28 50 444 eine Vorrichtung zum Dämpfen der Bewegung eines Primärelements bekannt, das für die oben genannte Anwendung geeignet ist. Diese Vorrichtung zeigt einen Rotor, auf dem Anschläge angeordnet sind, die bei Erreichen einer Endstellung des Rotors auf einen beweglichen Dämpfungsarm treffen. Der Dämpfungsarm ist nachgiebig gelagert, dessen Drehgeschwindigkeit jedoch begrenzt. Damit wird die Geschwindigkeit des Rotors verzögert und ein langsames Einstellen desselben in die Endstellung bewirkt. Durch den mechanischen Kontakt zwischen Rotor und Dämpfungsarm entsteht eine Reibungskraft, die nicht genau definiert werden kann und u.U., d.h., bei zu geringem Rotorantriebsmoment, ein Erreichen der Endstellung verhindert. Außerdem läßt sich mit diesem bekannten Aufbau nur ein Zweistellungsschalter verwirklichen.

Üblicherweise wird auch zum Antrieb des Rotors ein Gleichstrommotor verwendet, wobei das Einstellen eines Rotors in wenige Schaltstellungen einen solch hohen Aufwand nicht rechtfertigt. Eine Bewegungsanordnung gemäß dem Oberbegriff des Anspruch 1 ist aus der Druckschrift DE-A- 34 41 728 bekannt.

Die Aufgabe der Erfindung besteht in der Schaffung einer Bewegungsanordnung für einen Rotor, insbesondere für Hohlleiter- und andere HF-Schalter, die einen einfachen Aufbau aufweist und zum Einstellen des Rotors in eine beliebige Anzahl von Stellungen geeignet ist. Diese Aufgabe wird durch die kennzeichnenden Merkmale des Anspruch 1 gelöst. Weitere Ausbildungen sind den Ansprüchen 2 bis 10 zu entnehmen.

Die Erfindung wird im folgenden anhand von in den Zeichnungen dargestellten Ausführungsbeispielen näher beschrieben und erläutert. Die der Beschreibung und den Zeichnungen zu entnehmenden Merkmale können bei anderen Ausführungsformen der Erfindung einzeln für sich oder zu mehreren in beliebiger Kombination Anwendung finden.

Es zeigen:
- Fig. 1: den Aufbau einer Bewegungsanordnung für einen Hohlleiterschalter mit Verjüngungen zur Erzeugung eines Moments,
- Fig. 2: die schematische Darstellung einer Spulenanordnung,
- Fig. 3: ein Momentendiagramm der Spulenanordnung der in Fig. 2 dargestellten Spulenanordnung,
- Fig. 4: eine Bewegungsanordnung in einer Abwicklung,
- Fig. 5: ein Momentendiagramm der in Fig. 4 gezeigten Anordnung,
- Fig. 6: eine Bewegungsanordnung für vier Schaltstellungen in einer Abwicklung,
- Fig. 7: die in Fig. 6 gezeigte Anordnung in Draufsicht,
- Fig. 8: einen Hohlleiterschalter mit magnetischen Fixierelementen,
- Fig. 9: die Momentenkennlinie der in Fig. 8 gezeigten Fixierelemente.

Die Bewegungsanordnung wie in Fig. 1a gezeigt, stellt den Rotor eines daran gekoppelten, hier nicht dargestellten, Hohlleiterschalters in zwei um 90° voneinander versetzten Stellungen dar. Nähere Einzelheiten zum Aufbau und zur Wirkungsweise eines Hohlleiterschalters sind in der deutschen Patentanmeldung DE-OS 34 41 728 enthalten.

Das mit dem Rotor des Hohlleiterschalters verbundene Element ist das Rotorteil 1, welches um die Achse 2 drehbar gelagert ist. An den beiden Polen des Rotorteils 1 sind Magnete 3, 4 angeordnet, die mit Polblechen 5, 6 versehen sind und ein homogenes gleichgerichtetes Magnetfeld in dem Luftspalt 7 erzeugen. Der Luftspalt 7 ist radial begrenzt durch ein statorseitiges Spulenträgerelement 8, welches zur Aufnahme von vier Spulen 9-12 mit radial gerichteten Ansätzen 13-16 versehen ist. Das Spulenträgerelement 8 sowie ein dieses außen ringförmig umschließender Rückschlußring 17 sind aus weichmagnetischem Material hergestellt.

Auf den Ansätzen sind zusätzlich zu den Spulen 9-12 Kurzschlußwicklungen 18-21 in Form von Aluminiumhülsen angeordnet. Durch Ansteuern der Spulen kann der Rotor wahlweise in die gezeigte Stellung - die Spulen 9 und 11 sind angesteuert - oder in die um 90° versetzte Stellung - die Spulen 10 und 12 sind angesteuert - bewegt werden. Die Kurzschlußwicklungen haben die Aufgabe, kurze Stromimpulse die evtl. durch Störungen auftreten können, zu dämpfen um eine Fehlstellung des Rotors zu verhindern. Ist die Ansteuerspannung der Spulen 9-12 nicht begrenzt, so kann durch eine entsprechende Dimensionierung des Rückschlußrings 17 dafür gesorgt werden, daß hohe Spannungen zu einem Überschreiten der Sättigungsgrenze in dem Rückschlußring 17 führen und damit den Gesamtluftspalt vergrößern. Dies ist in dem gezeigten Beispiel dadurch verwirklicht, daß der Rückschlußring 17 an vier Stellen einen verringerten Querschnitt aufweist. Diese Maßnahme ist erforderlich, um zu hohe Beschleunigungen des Rotors bei Anliegen einer hohen Versorgungsspannung zu vermeiden.

Das Spulenträgerelement 8 weist zusätzlich Verjüngungen 8a auf, deren Ausbildung in Fig. 1b zu erkennen ist. Diese Verjüngungen dienen der Erzeugung eines Moments, welches eine Mittelstellung des Rotorteils 1 zwischen den Anschlägen 32, 33 vermeidet.

Eine schematische Darstellung der in Fig. 1a gezeigten Spulen 9-12 ist in Fig. 2 dargestellt. Zusätzlich zu diesen Spulen 9-12 sind wenigstens zwei Bremsspulen 22, 23 vorgesehen. Diese Bremsspulen erzeugen ein zu dem Feld der Spulen 9-12 entgegengerichtetes Feld und bewirken damit in anderer Weise eine Abschwächung der Wirkung zu hoher Versorgungsspannungen U₁, U₂. Selbstverständlich können alle Spulen mit Bremsspulen ergänzt werden. Durch die Bremsspulen läßt sich ein gebremster Einlauf des Rotors in die Schaltstellung aufgrund einer daraus resultierenden Erhöhung der Verzögerung in der Endphase der Rotorbewegung erreichen.

In Fig. 3 ist eine Momentenkennlinie, die das Antriebsmoment der Spulen beschreibt, dargestellt. Hier zeigt die Kurve A den Momentenverlauf bei einer Bewegung des Rotors ausgehend von einer Stellung S₁ in eine Stellung S₂. Die Kurve B zeigt den Momentenverlauf bei einer Rückstellung des Rotors in die Stellung S₁. Der Momentenverlauf beider Kurven ist gekennzeichnet durch ein nahe der Endstellung auftretendes rücktreibendes Moment. Dieses rücktreibende Moment wird durch die Bremsspulen verursacht und bewirkt die oben beschriebene Verzögerung. Ohne Bremsspulen folgt in der Nähe der Endstellungen das Moment dem gestrichelt dargestellte Verlauf und wird in den Endstellungen zu Null. Um ein Verharren des Rotors in den Endstellungen zu erwirken, werden permanentmagnetische Fixierelemente zwischen Rotorteil und Statorteil angeordnet. Der Aufbau dieser Elemente wird weiter unten anhand der Fig. 8 und 9 näher beschrieben.

Das in Fig. 4 gezeigte Bewegungselement zeigt in einer Abwicklung den zweipoligen Magnet 24 des Rotorteils, an welchem sich ein Ansatz 25 und mehrere Magnetelemente 26 einer Wirbelstromdämpfungseinrichtung 27 befinden. Statorseitig sind die Antriebsspulen 28, 29 mit einem ringförmigen Spulenträger 30, einem Abschirmblech 31, Anschläge 32, 33 und zwei Ferritteile 34 und 35 angeordnet. Die Funktion dieses Bewegungselementes ist entsprechend dem in Fig. 1a gezeigten Aufbau. Jeweils eine Antriebsspule, die auch - wie in Fig. 1a dargestellt - als Spulenpaar ausgebildet sein kann, bewegt den Rotor zu einer Schaltstellung. Die Antriebsspulen sind dabei jedoch so angeordnet, daß sie das Rotorteil nicht bis in die Schaltstellung bewegen, sondern nur in deren unmittelbaren Nähe. Beispielsweise wird bei Ansteuerung der Antriebsspule 29 das Rotorteil in eine Stellung bewegt, in welcher sich der Ansatz 25 in der gestrichelten Lage befindet. Die Bewegung in die Schaltstellung, in welcher der Ansatz 25 an dem Anschlag 33 anliegt, wird durch die magnetische Anziehungskraft in horizontaler Richtung zwischen den Magneten 24 und dem Ferritteil 35 bewirkt. In gleicher Weise erfolgt die Bewegung des Rotorteils in die gegenüberliegende Schaltstellung. Die Anordnung der Antriebsspulen 28, 29 wie hier dargestellt, erfordert ein Abschirmblech 31, welches als Ringscheibe ausgebildet ist und innerhalb der Spulen auf dem Spulenträger 30 befestigt ist. Dieses Abschirmblech hat die Aufgabe, die Feldlinien der Magnete derart umzulenken, daß diese nicht den unteren Teil der Spulen schneiden und damit ein nahezu gleich großes Gegenmoment erzeugen. Andererseits soll das Abschirmblech 31 einen Querschnitt aufweisen, welcher derart bemessen ist, daß eine erhöhte Versorgungsspannung zu einer magnetischen Sättigung in dem Abschirmblech führt und damit eine Dämpfungswirkung in diesem Fall erzielt wird. Eine geschwindigkeitsabhängige Dämpfung der Rotorbewegung wird durch eine Wirbelstromdämpfungseinrichtung 27 erzielt, die aus mehreren - beliebig an dem Rotorteil angeordneten - Magnetelementen 26 und einem statorseitig befestigten elektrisch leitfähigem Blech besteht. Die Wirkung der Wirbelstromdämpfung kann sich sowohl über den gesamten Verstellungsbereich, als auch nur über einen Teilbereich erstrecken.

In dem Diagramm Fig. 5 ist der Momentenverlauf des in Fig. 4 gezeigten Ausführungsbeispiels dargestellt. Die beiden Schaltstellungen sind durch die Außenbegrenzung S₁₁ und S₂₁ definiert. Die in Fig. 4 gezeigte Antriebsspule 28 erzeugt bei Bewegung des Rotorteils in die Schaltstellung entsprechend S₁₁ den durch die Kurve C dargestellten Momentenverlauf. Im Nulldurchgang der Kurve ist das durch die permanentmagnetische Anziehung der Magnete 24 und dem Ferritteil 34 verursachte Moment - dargestellt durch die Kurve F - so groß, daß nach Abschalten der Antriebsspannung dieses Moment das Rotorteil an den Anschlag bewegt. Wichtig hierbei ist, daß das Rotorteil mittels der Antriebsspule 28 so nahe an die Schaltstellung bewegt wird, daß dieses Moment (Kurve F) wesentlich größer als das Reibmoment S_{R}, das die Lagerung des Rotorteils auszeichnet, ist. In gleicher Weise erfolgt nach Ansteuerung der Antriebsspule 29 die Bewegung des Rotorteils mit den in den Kurven D und E gezeigten Momenten in die Schaltstellung S₂₁. Unterstützt wird dieses Verhalten durch mindestens eine statorseitig vorgesehene Verjüngung 8a des aus Weicheisen bestehenden Spulenträgerelements 8, die die Momentenspitzen Kurven G und H hervorruft und dadurch den Momentenverlauf jeweils über das Reibmoment S_{R} anhebt. Die Momentenspitze G treibt den Rotor in Richtung zum linken Anschlag während die Momentenspitze H den Rotor in Richtung zum rechten Anschlag bewegt.

Eine Bewegungsanordnung für vier Schaltstellungen zeigt Fig. 6 und 7, wobei Fig. 7 eine Draufsichtdarstellung des in Fig. 6 gezeigten Schnittes ist. Der Rotor besteht hier wiederum aus einem einpolpaarigen Magneten 36 mit einem Ansatz 37. Statorseitig sind Anschläge 38, 39, vier Antriebsspulenpaare 40-43, 40a-43a, die auf einem Spulenträger befestigt sind, und Ferritteile 44, 45 zur Erzeugung der Anzugsmomente in die beiden äußeren Endstellungen vorgesehen. Mit den Spulen 41/41a und 42/42a wird der Rotor in zwei Zwischenstellungen bewegt. Wie der Rotor beispielsweise in diesen Zwischenstellungen fixiert werden kann, wird anhand der Fig. 8 erläutert. Dort ist in den Rotor 46 ein zylinderförmiger Permanentmagnet 47 mit axialer Magnetisierungsrichtung eingefügt. Statorseitig sind entsprechend den Schaltstellungen zylinderförmige Ferritteile oder gleichfalls Permanentmagnete angeordnet. Die Anziehungskräfte bewirken damit eine sehr genaue Zuordnung des Rotors zu den Schaltstellungen.

Der Momentenverlauf des permanentmagnetischen Drehmoments ist in Fig. 9 dargestellt. Die Stellung A entspricht dabei der in Fig. 8 gezeigten Schaltstellung. Der Einstellfehler α_{R} ist bedingt durch die Lagerreibung der Rotorlagerung und kann bei entsprechender Steigung der Momentenkennlinie im Nulldurchgang sehr gering gehalten werden. Zur Weiterschaltung des Rotors ist ein Moment der Antriebsspulen erforderlich, welches oberhalb der Maximalmomente Mmax+/Mmax- des permanentmagnetischen Momentenverlaufs liegt. Um den Rotor in die Schaltstellung zu bewegen, genügt es, mittels der Antriebsspulen diesen innerhalb des Bereichs α_{Z} zu stellen. Die magnetischen Anziehungskräfte bewirken dann die Fixierung des Rotors innerhalb des Bereichs α_{R}.

### Bezugszeichenliste

- 1: Rotorteil
- 2: Achse
- 3: Magnete
- 4: Magnete
- 5: Polblech
- 6: Polblech
- 7: Luftspalt
- 8: Spulenträgerelement
- 8a: Verjüngung
- 9: Spule
- 10: Spule
- 11: Spule
- 12: Spule
- 13: Ansatz
- 14: Ansatz
- 15: Ansatz
- 16: Ansatz
- 17: Rückschlußring
- 18: Kurzschlußwicklung
- 19: Kurzschlußwicklung
- 20: Kurzschlußwicklung
- 21: Kurzschlußwicklung
- 22: Bremsspule
- 23: Bremsspule
- 24: Magnet
- 25: Ansatz
- 26: Magnetelemente
- 27: Wirbelstromdämpfungseinrichtung
- 28: Antriebsspule
- 29: Antriebsspule
- 30: Spulenträger
- 31: Abschirmblech
- 32: Anschlag
- 33: Anschlag
- 34: Ferritteil
- 35: Ferritteil
- 36: Magnet
- 37: Ansatz
- 38: Anschlag
- 39: Anschlag
- 40: Antriebsspule
- 40a: Antriebsspule
- 41: Antriebsspule
- 41a: Antriebsspule
- 42: Antriebsspule
- 42a: Antriebsspule
- 43: Antriebsspule
- 43a: Antriebsspule
- 44: Ferritteil
- 45: Ferritteil
- 46: Rotor
- 47: Permanentmagnet

## Patentansprüche

1. Bewegungsanordnung zum Einstellen eines Rotors in vorgegebene Stellungen bezüglich eines Stators insbesondere des Rotors eines Hochfrequenzschalters, bei der statorseitig wenigstens zwei elektrisch ansteuerbare erste Spulen (9-12) und rotorseitig wenigstens ein Permanentmagnet (24) derart angebracht sind, daß durch wechselweises oder gemeinsames Ansteuern der ersten Spulen (9-12) der Rotor wenigstens näherungsweise in die vorgegebenen Stellungen bewegt wird und dann durch ein definiertes Rastmoment der Rotor in die vorgegebenen Stellungen gedreht und dort gehalten wird, dadurch gekennzeichnet, daß statorseitig in Reihe mit den ersten Spulen (9-12) geschaltete Bremsspulen (22, 23) vorgesehen sind, die wie die ersten Spulen (9-12) in den vorgegebenen Stellungen (S₁, S₂) angeordnet sind und ein zu dem Moment der ersten Spulen (9-12) entgegengerichtetes kleineres Moment erzeugen.

2. Bewegungsanordnung nach Anspruch 1, dadurch gekennzeichnet, daß statorseitig wenigstens zwei Teile aus magnetischem Material (34, 35) derart angeordnet sind, daß diese in Verbindung mit dem oder einem weiteren rotorseitig angeordneten Permanentmagneten (3, 4) den Rotor (1) in die definierten Schaltstellungen bewegen.

3. Bewegungsanordnung nach Anspruch 2, dadurch gekennzeichnet, daß Schaltstellungen durch mechanische Anschläge (32, 33) definiert sind.

4. Bewegungsanordnung nach Anspruch 2, dadurch gekennzeichnet, daß Schaltstellungen durch die permanentmagnetische Kraftwirkung ausnutzende Fixierelemente (47) definiert sind.

5. Bewegungsanordnung nach einem der vorherigen Ansprüche, dadurch gekennzeichnet, daß der Rotor (1) in der Nähe der Schaltstellungen zusätzlich mittels einer Wirbelstromdämpfungseinrichtung (27) verzögert wird.

6. Bewegungsanordnung nach Anspruch 5, dadurch gekennzeichnet, daß die Wirbelstromdämpfungseinrichtung (27) aus einem statorseitig angeordneten elektrisch gut leitenden Element besteht, in welchem durch rotorseitig angeordnete Magnetelemente (26) Wirbelströme erzeugt werden.

7. Bewegungsanordnung nach einem der vorherigen Ansprüche, dadurch gekennzeichnet, daß jeder ersten Spule (9-12) eine Kurzschlußwicklung (18-21) zugeordnet ist.

8. Bewegungsanordnung nach Anspruch 7, dadurch gekennzeichnet, daß die Kurzschlußwicklung (18-21) auf dem Träger der ersten Spule (9-12) derart angeordnet ist, daß hochfrequente Spannungsimpulse auf die Spule gedämpft werden.

9. Bewegungsanordnung nach einem der vorherigen Ansprüche, dadurch gekennzeichnet, daß statorseitig ein Rückschlußelement (17) mit einem Querschnitt vorgesehen ist, der bei Anlegen einer über der Nominalspannung liegenden Spulenspannung eine Sättigung des Rückschlußelements bewirkt.

10. Bewegungsanordnung nach einem der vorherigen Ansprüche, dadurch gekennzeichnet, daß ein statorseitiges Spulenträgerelement (8) aus Weicheisen vorgesehen ist und daß dieses mindestens eine Verjüngung (8a) aufweist, die der Erzeugung eines Moments dient.

## Claims

1. Movement arrangement for the adjusting of a rotor into predetermined settings with respect to a stator, in particular of the rotor of a high-frequency switch, in which at least two electrically energisable first coils (9 to 12) are mounted at the stator side and at least one permanent magnet (24) at the rotor side in such a manner that the rotor is moved at least approximately into the predetermined settings by energising of the first coils (9 to 12) alternately or together and then the rotor is turned into the predetermined settings by a defined registration moment and held there, characterised thereby that braking coils (22, 23), which are arranged in the predetermined settings (S₁, S₂) just as the first coils (9 to 12) and which produce a smaller moment directed counter to the moment of the first coils (9 to 12), are provided at the stator side and connected in series with the first coils (9 to 12).

2. Movement arrangement according to claim 1, characterised thereby that at least two parts (34, 35) of magnetic material are arranged at the stator side in such a manner that these, in conjunction with the or with one further permanent magnet (3, 4) arranged at the rotor side, move the rotor (1) into the defined switching settings.

3. Movement arrangement according to claim 2, characterised thereby, that switch settings are defined by mechanical stops (32, 33).

4. Movement arrangement according to claim 2, characterised thereby that switch settings are defined by fixing elements (47) utilising permanently magnetic force effect.

5. Movement arrangement according to one of the preceding claims, characterised thereby that the rotor (1) is additionally displaced into the proximity of the switch settings by means of an eddy current damping equipment (27).

6. Movement arrangement according to claim 5, characterised thereby that the eddy current damping equipment (27) consists of an element which is arranged at the stator side, has good electrical conductivity and in which eddy currents are generated by magnet elements (26) arranged at the rotor side.

7. Movement arrangement according to one of the preceding claims, characterised thereby that a short-circuited winding (18 to 21) is associated with each of the first coils (9 to 12).

8. Movement arrangement according to claim 7, characterised thereby that the short-circuited winding (18 to 21) is arranged on the carrier of the first coils (9 to 12) in such a manner that the high-frequency voltage pulses at the coils are damped.

9. Movement arrangement according to one of the preceding claims, characterised thereby that provided at the stator side is a short-circuit element (17) with a cross-section which effects a saturation of the short-circuit element on application of a coil voltage lying above the nominal voltage.

10. Movement arrangement according to one of the preceding claims, characterised thereby that provided at the stator side is a coil carrier element (8) of soft iron and that this has at least one contraction (8a), which serves for the generation of a moment.

## Revendications

1. Système de mise en mouvement pour positionner un rotor en des positions prescrites par rapport à un stator, en particulier le rotor d'un commutateur haute fréquence, système dans lequel sont prévus, du côté du stator au moins deux premières bobines (9-12) électriquement excitables et, du côté du rotor, au moins un aimant permanent (24) de façon telle qu'en excitant alternativement ou en commun les premières bobines (9-12) on amène le rotor au moins approximativement en les positions prescrites et qu'alors le rotor est amené en les positions prescrites et y est maintenu grâce à un moment de crantage défini, système caractérisé par le fait que, du côté du stator, sont prévues des bobines de freinage (22, 23) qui sont reliées en série avec les premières bobines (9-12), qui sont disposées aux positions prescrites (S₁, S₂) comme les premières bobines (9-12) et qui produisent un moment plus faible que le moment des premières bobines (9-12) et dirigé en sens inverse.

2. Système de mise en mouvement selon la revendication 1, caractérisé par le fait que, du côté du stator, au moins deux pièces de matériau magnétique (34, 35) sont disposées de façon qu'en liaison avec l'aimant permanent disposé du côté du rotor, ou avec un autre aimant permanent disposé du côté du rotor, (3, 4), ces pièces amènent le rotor (1) en les positions de commutation définies.

3. Système de mise en mouvement selon la revendication 2, caractérisé par le fait que les positions de commutation sont définies par des butées mécaniques (32, 33).

4. Système de mise en mouvement selon la revendication 2, caractérisé par le fait que les positions de commutation sont définies par des éléments de fixation (47) utilisant l'action de la force magnétique permanente.

5. Système de mise en mouvement selon l'une des revendications précédentes, caractérisé par le fait qu'au voisinage des positions de commutation, le rotor (1) est en outre décéléré au moyen d'un dispositif (27) d'amortissement par les courants de Foucault.

6. Système de mise en mouvement selon la revendication 5, caractérisé par le fait que le dispositif (27) d'amortissement par les courants de Foucault est constitué d'un élément bon conducteur électrique, disposé du côté du stator et dans lequel des courants de Foucault sont produits par des éléments magnétiques (26) disposés du côté du rotor.

7. Système de mise en mouvement selon l'une des revendications précédentes, caractérisé par le fait qu'à chaque première bobine (9-12) correspond un enroulement en court-circuit (18-21).

8. Système de mise en mouvement selon la revendication 7, caractérisé par le fait que l'enroulement en court-circuit (18-21) est disposé sur le porte-bobines de la première bobine (9-12) de façon à amortir les impulsions de tension de haute fréquence sur la bobine.

9. Système de mise en mouvement selon l'une des revendications précédentes, caractérisé par le fait que du côté du stator est prévu un élément (17) de fermeture du champ magnétique présentant une section qui, lorsque l'on applique aux bobines une tension supérieure à la tension nominale, opère une saturation de l'élément de fermeture du champ magnétique.

10. Système de mise en mouvement selon l'une des revendications précédentes, caractérisé par le fait qu'un élément (8) porte-bobines situé du côté du stator est prévu en fer doux et que cet élément présente au moins un rétrécissement (8a) qui sert à produire un moment.
